# EUROPÄISCHE PATENTANMELDUNG

(11) **EP 1 111 630 A2**
(43) Veröffentlichungstag der Anmeldung: **27.06.2001**
(21) Anmeldenummer: 00122757.8
(22) Anmeldetag: 19.10.2000
(51) Int. Cl.: H01F 38/12

(54) **Stabzündtransformator für Brennkraftmaschinen**

(30) Priorität: 23.12.1999 DE 19962368
(71) Anmelder: DaimlerChrysler AG, 70567 Stuttgart (DE)
(72) Erfinder: Niemetz, Linhard, 91126 Rednitzhembach (DE); Schmolla, Wilfried, Dr., 63128 Dietzenbach (DE); Winter, Harald, 65795 Hattersheim (DE)
(74) Vertreter: Maute, Hans-Jürgen, Dipl.-Ing.

(57) **Zusammenfassung**

Der erfindungsgemäße Stabzündtransformator enthält in einem Gehäuse einen integrierten Niederspannungsanschluß zur Bordnetzversorgung hin und einen integrierten Hochspannungsanschluß zur Zündkerze hin. In dem Gehäuse sind die Primärspule und die Sekundärspule um einen zentralen Kern aus ferromagnetischem Pulververbundwerkstoff angeordnet. Eine magnetische Rückführung ist aus einem hochpermeablen Magnetwerkstoff mit geringen Wirbelstromverlusten gebildet. Vorzugsweise ist die magnetische Rückführung aus Ferrit gebildet.

## Beschreibung

Die Erfindung betrifft ein Erzeugnis mit den Merkmalen des unabhängigen Anspruchs.

Ein gattungsgemäßer Stabzündtransformator ist aus US 5,632,259 bekannt. In der US 5,632,259 wird ein zylinderförmiger Stabzündtransformator mit einem Gehäuse und einem integrierten Zündkerzenstecker beschrieben, der direkt auf die Zündkerze gesteckt wird. Ein zentraler Spulenkern wird von einer Primärspule und einer Sekundärspule umgeben. Eine magnetische Rückführung umgibt beide Spulen. Der zentrale Spulenkern ist mit einer magnetischen Brücke mit der magnetischen Rückführung verbunden. Zur Vermeidung von Wirbelstromverlusten sind alle Teile, die einen magnetischen Fluß führen als Laminarbleche ausgebildet. Laminarbleche halten die Wirbelströme bei herkömmlichen Änderungsgeschwindigkeiten des magnetischen Flußes klein. Bei sehr schnellen Flußänderungen oder bei sehr hohen Änderungsgeschwindigkeiten des magnetischen Flußes können jedoch die Laminarbleche die Wirbelströme in den flußführenden magnetischen Teilen des Zündtransformator nicht mehr hinreichend unterdrücken. Das hat zur Folge, daß bei sehr schnellen Flußänderungen Energieverluste im flußführenden Material auftreten. Der Wirkungsgrad der Zündspule nimmt dadurch beträchtlich ab.

Die technische Entwicklung bei fremdgezündeten Brennkraftmaschinen geht hin zu immer kompakteren Zündtransformatoren. Außerdem favorisiert die technische Entwicklung die Einzelbehandlung jedes einzelnen Brennraumes für sich. Die zentrale Bereitstellung einer Zündspannung, die anschließend mit elektrischen oder elektronischen Schaltungen auf die einzelnen Zündkerzen verteilt wird, wird immer mehr ersetzt durch Zündtransformatoren, die die Zündspannung für jeden einzelnen Brennraum getrennt erzeugen. Hierbei kommt der erzielbaren Kompaktheit dieser Zündtransformatoren eine entscheidende Bedeutung zu. Der benötigte Bauraum für einen Zündtransformator sollte hierbei den benötigten Bauraum für eine herkömmliche Zündkerze lediglich möglichst gering erweitern.

Zündtansformatoren müssen für die Initialisierung des Zündvorgangs eine Hochspannung von typischerweise 30 kV bereitstellen. Während der Brenndauer des Zündfunkens genügen hingegen typischerweise etwa 500 V , um den Zündfunken aufrecht zu erhalten. Die Zündspannung von 30 kV wird überlicherweise erzeugt, indem die hierzu erforderliche Energie aus dem magmetischen Feld des Zündtransformators entnommen wird. Im Zündtransformator auftretende Wirbelstromverluste müssen hierbei zusätzlich in Form von magnetischer Energie im Zündtransformator eingespeichert werden.

Erfindungsgemäße Aufgabe ist es daher einen Stabzündtransformator und eine Zündeinheitanzugeben, die jeweils sehr kompakt gebaut werden können und die zudem in der Lage sind, mit möglichst wenig gespeicherter Energie unter Vermeidung von Wirbelstromverlusten bei hohen Flußänderungsgeschwindigkeiten eine Zündspannung bis 30kV zu erzeugen.

Erfindungsgemäß wird diese Aufgabe gelöst durch die Merkmale der unabhängigen Ansprüche. Weitere vorteilhafte Ausführungsformen sind in den Unteransprüchen enthalten.

Der erfindungsgemäße Stabzündtransformator enthält in einem Gehäuse einen integrierten Niederspannungsanschluß zur Bordnetzversorgung hin und einen integrierten Hochspannungsanschluß zur Zündkerze hin. In dem Gehäuse sind die Primärspule und die Sekundärspule um einen zentralen Kern aus ferromagnetischem Pulververbundwerkstoff angeordnet. Eine magnetische Rückführung ist aus einem hochpermeablen Magnetwerkstoff mit geringen Wirbelstromverlusten gebildet. Vorzugsweise ist die magnetische Rückführung aus Ferrit gebildet. Der Pulververbundwerkstoff hat vorzugsweise eine relative magnetische Permeabilität µ_{R} größer als 100, einen spezifischen elektrischen Widerstand ρ im Bereich von 0,5 Ωcm bis 1*10⁴ Ωcm und bei 0,1 Tesla und 100 kHz spezifische Ummagnetisierungsverluste von weniger als 100 µWs/cm³ (Mikrowattsekunden pro Kubikzentimeter).

Mit der Erfindung werden hauptsächlich die folgenden Vorteile erzielt:
- Durch den Pulververbundwerkstoff werden die Wirbelströme in den den magnetischen Fluß führenden Teilen auch bei hohen bis sehr hohen Flußänderungsgeschwindigkeiten, zuverlässig unterdrückt. Die Erfindung wird mit Vorteil eingesetzt bei Flußänderungsgeschwindigkeiten dΦ/dt größer oder gleich 15 V (Volt). In herkömmlichen Zündtransformatoren treten Flußänderungsgeschwindigkeiten von typischerweise 4 V auf. Durch den Einsatz des Pulververbundwerkstoffes wird der energetische Wirkungsgrad des Zündtransformators verbessert. Weiterhin muß im Zündtransformator weniger magnetische Energie gespeichert werden, um die Zündspannung von typischerweise 30 kV zu erzielen.
- Werkstücke aus Pulververbundwerkstoff können als Pressteile geformt und hergestellt werden. Damit können diese Werkstücke zum einen kostengünstig hergestellt werden und es ist zum anderen auch möglich auf einfache Weise selbst aufwendige Formgebungen der Werkstücke zu realisieren.
- Eine vorzugsweise Ausgestaltung der magnetischen Rückführung aus Ferrit hat den Vorteil, daß die Rückführung gleichzeitig als elektrische Isolierung wirkt und dadurch der Aufwand für getrennte Isolierungen verringert werden kann. Dadurch kann mit Vorteil die Baugröße des Stabzündtransformators reduziert werden.
- Ein erfindungsgemäßer Stabzündtransformator oder eine erfindungsgemäße Zündeinheit mit einem Spulenkern aus ferromagnetischem Pulverbundwerkstoff und einer magnetischen Rückführung aus einem hochpermeablen Magnetmaterial mit geringen Wirbelstromverlusten eignet sich mit Vorteil für die Verwendung in Zündanlagen für Kraftfahrzeuge, bei denen der Zündtransformator mit möglichst wenig gespeicherter Energie eine Selbstinduktionsspannung bis zu 30kV erzeugt und anschließend mit Wechselspannung betrieben wird. Die Frequenz der Wechselspannung ist vorzugsweise größer als 10 kHz (kilo Hertz). Bei diesen Frequenzen ist die Vermeidung von Wirbelstromverlusten durch die verwendeten Magnetwerkstoffe besonders vorteilhaft.

Ausführungsbeispiele der Erfindung werden im folgenden anhand von Zeichnungen dargestellt und näher erläutert. Es zeigen:
- Fig.1: schematisch ein Schnittbild des erfindungsgemäßen Stabzündtransformators mit einer Rückführung in Zylinderform,
- Fig. 2: einen erfindungsgemäßen Stabzündtransformator mit einer Rückführung in Zylinderform und einer Vollbrücke auf der Niederspannungsseite,
- Fig. 3: einen Stabzündtransformator mit einer Rückführung in Zylinderform und Vollbrücke auf der Niederspannungsseite und einer Teilbrücke auf der Hochspannungsseite,
- Fig. 4: einen Stabzündtransformator mit einer Rückführung in Zylinderform und einem in den Spulenkern integrierten Permanentmagneten,
- Fig. 5: eine integrierte Zündeinheit aus einem Stabzündtransformator und zusätzlicher Elektronik sowie einer Zündkerze.

Fig. 1 zeigt einen Stabzündtransformator 1 mit einem Gehäuse 2. In dem Gehäuse 2 sind auf einem Kern 3 aus ferromagnetischem Pulververbundwerkstoff eine Primärspule 4 angeordnet. Ein Spulenkörper 5 aus isolierendem Material umfaßt die Primärspule 4 und trennt die Primärspule von der Sekundärspule 6, die auf den Spulenkörper 5 aufgewickelt ist. Der Spulenkörper 5 unterteilt die Wicklungen der Sekundärspule 6 durch Trennstege 7 in mehrere Kammern. Ein Hochspannungsanschluß 8 ist über eine elektrische Verbindung 9 mit der Sekundärspule verbunden.

Die Primärspule kann mit Anschlußleitungen 10 mit einer in Fig. 1 nicht gezeigten Ansteuerelektronik verbunden werden. Ebenso kann die Niederspannungsseite der Sekundärspule 6 über eine Anschlußleitung 11 mit einer nicht gezeigten Elektronik verbunden werden. Der Hochspannungsanschluß 8 ist mit einer Halterung 12 in dem Gehäuse elektrisch isoliert und mechanisch fixiert. Vorzugsweise ist der Hochspannungsanschluß 8 als Hochspannungsstekker ausgebildet. Damit ist es möglich den Stabzündtransformator mechanisch und elektrisch direkt an eine nicht gezeigte Zündkerze anzukoppeln. Ein gummiartiger Isolationskörper 13 schließt das Gehäuse auf der Hochspannungsseite ab und isoliert den Stabzündtransformator gegen die Porzellanisolierung einer nicht gezeigten Zündkerze, wenn der Stabzündtransformator auf eine Zündkerze aufgesteckt wird.

Die Primäspule 4 und die Sekundärspule 6 werden von einer zylinderförmigen Rückführung 14 für den magnetischen Fluß umgeben. Die magnetische Rückführung ist in einer Ausführungsform aus einem hochpermeablen Magnetwerkstoff mit geringen Wirbelstromverlusten gebildet. In einer anderen Ausführungsform ist die Rückführung 14 mit Vorteil aus Ferrit gebildet. In einer besonders bevorzugten Ausführungsform ist die Rückführung aus ferromagnetischem Pulververbundwerkstoff gefertigt. Bevorzugt sind für die Rückführung 14 ferromagnetische Werkstoffe mit einer relativen Permeabilität µ_{R} größer 100.

Die Hohlräume im Gehäuse des Stabzündtransformators sind von der Niederspannungsseite her gesehen bis zum Hochspannungsanschluß hin mit einer Vergußmasse 15 hochspannungsfest vergossen. Insbesondere sind die Hohlräume zwischen Gehäuse 2, Rückführung 14, Sekundärspule 6, Spulenkörper 5 und Primäspule 4 mit einer Vergußmasse 15 hochspannungsfest vergossen.

Fig. 2 zeigt einen erfindungsgemäßen Stabzündtransformator aus Fig. 1 mit einer zusätzlichen magnetischen Vollbrücke 17 auf der Niederspannungsseite, die den magnetischen Fluß in der magnetischen Rückführung 14 auf den zentralen Spulenkern 3 überträgt, so daß sich möglichst kein magnetischer Fluß in die Umgebung des Stabzündtransformators erstreckt und auch beim Betrieb des Stabzündtransformators keine elektromagnetischen Felder in die Umgebung des Stabzündtransformators abgestrahlt werden.

Fig. 3 zeigt eine Weiterbildung des Stabzündtransformators aus Fig. 2, der zusätzlich eine magnetische Teilbrücke 18 auf der Hochspannungsseite des Stabzündtransformators aufweist.

Die Teilbrücke 18 führt auf der Hochspannungsseite den magnetischen Fluß von der Rückführung 14 auf den zentralen Spulenkern 3 und unterstützt somit in ihrer Funktion die Vollbrücke 17 auf der Niederspannungsseite.

Fig. 4 zeigt eine Weiterbildung der Fig. 3 mit einem zusätzlichen Permanentmagneten 19, der im zentralen Spulenkern integriert ist. Mit dem Permanentmagneten können die magnetischen Materialien des Zündtransformators, insbesondere die magnetischen Rückführung und der Spulenkern in ihren Hystereseeigenschaften günstig beeinflußt werden. Durch den Permanentmagneten 19 werden die magnetischen Materialien des Zündtransformators magnetisch vorgespannt, so daß diese Materialien höher ausgesteuert werden können, bevor sie ihre magnetische Sättigung erreichen. Der Permanentmagnet gibt durch sein Magnetfeld eine Bezugsfeldstärke vor, mit der die magnetischen Materialien des Zündtransformators vorgespannt werden. Je nach Stärke des Magnetfeldes des Permanentmagneten 19 kann die speicherbare Energie im Zündtransformator dadurch gezielt beeinflußt werden. Je höher die Materialien im B-H-Diagramm ( B: magnetische Induktion, H: magnetische Feldstärke) gegenüber einer Bezugsfeldstärke ausgesteuert werden können, je mehr magnetische Energie kann im Zündtransformator bei unveränderter Baugröße gespeichert werden.

Fig. 5 zeigt eine besonders bevorzugte Ausführungsform der Erfindung. Eine integrierte Zündeinheit 1a ist gebildet aus einem der Stabzündtransformatoren aus den Fig. 1 bis 4, aus einem integrierten elektronischen Bauelement IC und aus einer Zündkerze 21.
Das elektronische Bauelement IC wird niederspannungsseitig über die Anschlüsse 22 mit Gleichspannung versorgt. Beim Einsatz in einem Kraftfahrzeug wird die Gleichspannung in der Regel aus dem Bordnetz entnommen. Die Gleichspannung wird über die Anschlußstifte 16 auf die Primärspule 4 des Stabzündtransformators geschaltet. Hierdurch wird in der Sekundärspule 6 des Stabzündtransformators eine Sekundärspannung erzeugt. Das Spannungsniveau dieser Sekundärspannung kann über das Wicklungsverhältnis von Primärspule zu Sekundärspule eingestellt werden. Durch die Unterbrechung des Primärstromes des Stabzündtransformators entsteht an den Wicklungen des Stabzündtransformators eine Selbstinduktionsspannung. Diese Selbstinduktionsspannung wird als Zündspannung für den Zündfunken genutzt und kann sekundärseitig bis auf 30 kV anwachsen.

Die Sekundärspannung wird über die Anschlußleitung 9 von der Sekundärspule abgegriffen und an die Zündkerze 21 angelegt. In dem gezeigten Ausführungsbeispiel wurde die Zündkerze direkt mit einer Anschlußleitung 9 mit der Sekundärspule verbunden. In diesem Fall bildet die Anschlußleitung 9 gleichzeitig den Hochspannungsanschluß 8. Ein separater Hochspannungsanschluß 8, wie in den Fig. 1 bis 4 gezeigt, kann dann entfallen. Es ist jedoch auch möglich einen Stabzündtransformator mit separatem Hochspannungsanschluß 8 vorzusehen. Insbesondere wenn der Hochspannungsanschluß 8 als Hochspannungsstecker ausgebildet ist, können hierdurch bei der Fertigung der integrierten Zündeinheit Vorteile erzielt werden. In diesem Fall kann nämlich der Stabzündtransformator zunächst mit der Zündkerze 21 in dem Gehäuse 2 zusammengesteckt werden, wodurch die Zündkerze eine vorläufige Fixierung bekommt. Diese vorläufige Fixierung kann dann durch Vergießen des gesamten Gehäuseinneren mit einer hochspannungsfesten Vergußmasse gefestigt werden. In dem in Fig. 5 gezeigten Ausführungsbeispiel ist die Zündkerze 21 direkt ohne vorläufige Fixierung durch einen Hochspannungsstecker in die Vergußmasse 15 eingebettet. Auch sind sämtlichen übrigen Gehäusehohlräume mit einer Vergußmasse (15) hochspannungsfest vergossen.

## Patentansprüche

1. Stabzündtransformator (1) mit einem Gehäuse (2), in das ein Niederspannungsanschluß (16) und ein Hochspannungsanschluß (8) integriert sind, mit einem zentralen Spulenkern (3), auf dem eine Primäspule (4) angeordnet ist, mit einem Spulenträger (5), der die Primärspule umschließt und auf dem eine Sekundärspule (6) angeordnet ist und mit einer magnetischen Rückführung (14) aus hochpermeablem Magnetwerkstoff mit geringen Wirbelstromverlusten,
dadurch gekennzeichnet,
daß der zentrale Spulenkern (3) aus ferromagnetischem Pulververbundwerkstoff gebildet ist.

2. Stabzündtransformator, dadurch gekennzeichnet, daß der Hochspannungsanschluß (8) als Hochspannungstecker ausgebildet ist.

3. Stabzündtransformator nach Anspruch 1, dadurch gekennzeichnet, daß die magnetische Rückführung aus ferromagnetischem Werkstoff mit einer relativen Permeabilität größer als 100 gebildet ist.

4. Stabzündtransformator nach Anspruch 1, dadurch gekennzeichnet, daß die magnetische Rückführung (14) aus Ferrit gebildet ist.

5. Stabzündtransformator nach Anspruch 1, dadurch gekennzeichnet, daß die magnetische Rückführung (14) aus ferromagnetischem Pulververbundwerkstoff gebildet ist.

6. Stabzündtransformator nach einem der Ansprüche 1 bis 5, dadurch gekenzeichnet, daß die magnetische Rückführung (14) auf der Niederspannungsseite über eine Vollbrücke (17) mit dem zentralen Spulenkern (3) magnetisch verbunden ist.

7. Stabzündtransformator nach einem der Ansprüche 1 bis 6, dadurch gekennzeichnet, daß die magnetische Rückführung (14) auf der Hochspannungsseite über eine magnetische Teilbrücke (18) magnetisch mit dem zentralen Spulenkern (3) verbunden ist.

8. Stabzündtransformator nach einem der Ansprüche 1 bis 7, dadurch gekennzeichnet, daß der zentrale Spulenkern (3) einen Permanentmagneten (19) enthält.

9. Stabzündtransformator nach einem der Ansprüche 1 bis 8, dadurch gekennzeichnet, daß die Gehäusehohlräume, von der Niederspannungsseite her, bis zum Hochspannungsanschluß (8) hin mit einer Vergußmasse (15) hochspannungsfest vergossen sind.

10. Verwendung des Stabzündtransformators nach einem der Ansprüche 1 bis 9 in Zündanlagen, die mit einer Kombination von Selbstinduktion und Wechselspannung betrieben werden.

11. Zündeinheit (1a) mit einem Stabzündtransformator nach einem der Ansprüche 1 bis 9 und einem elektronischen Bauelement (IC) und einer Zündkerze (21),
dadurch gekennzeichnet,
daß der Stabzündtransformator und das elektronische Bauelement (IC) und die Zündkerze (21) in einem einzigen Gehäuse (2) angeordnet sind und eine integrierte Einheit bilden.

12. Zündeinheit (1a) nach Anspruch 10, dadurch gekennzeichnet, das die Gehäusehohlräume mit einer Vergußmasse (15) vergossen sind.

13. Verwendung der Zündeinheit nach einem der Ansprüche 11 oder 12 in Zündanlagen, die mit einer Kombination von Selbstinduktion und Wechselspannung betrieben werden.
